# EUROPÄISCHE PATENTSCHRIFT

(11) **EP 1 218 471 B1**
(45) Veröffentlichungstag und Bekanntmachung des Hinweises auf die Patenterteilung: **02.02.2005**
(21) Anmeldenummer: 00969430.8
(22) Anmeldetag: 05.10.2000
(51) Int. Cl.: C10J 3/56, C10J 3/48

(54) **VERFAHREN UND VORRICHTUNG ZUM GEWINNEN HEIZWERTREICHER BRENNGASE**
METHOD AND DEVICE FOR PRODUCING FUEL GASES WITH A HIGH CALORIFIC VALUE
PROCEDE ET DISPOSITIF POUR LA PRODUCTION DE GAZ COMBUSTIBLES A POUVOIR CALORIFIQUE ELEVE

(30) Priorität: 07.10.1999 DE 19948332
(43) Veröffentlichungstag der Anmeldung: 03.07.2002
(73) Patentinhaber: Steer, Thomas, 85356 Freising (DE)
(72) Erfinder: Steer, Thomas, 85356 Freising (DE)
(74) Vertreter: Grünecker, Kinkeldey, Stockmair & Schwanhäusser Anwaltssozietät
(86) Internationale Anmeldenummer: PCT/EP2000/009767
(87) Internationale Veröffentlichungsnummer: WO 2001/025371

(56) Entgegenhaltungen:
- EP-A- 0 383 565
- WO-A-90/05020
- DE-A- 19 736 867
- US-A- 4 796 546

## Beschreibung

Die Erfindung betrifft ein Verfahren zur Gewinnung heizwertreicher Brenngase sowie eine Vorrichtung zur Durchführung des Verfahrens.

Nachhaltiges Wirtschaften rückt immer mehr in den Mittelpunkt der gesellschaftlichen Zielsetzung. Der Energieerzeugung aus Abfallstoffen und regenerativen Substanzen, wie z.B. biogenen Brennstoffen in der Erst- oder in der Folgenutzung, kommt damit eine besondere Bedeutung zu. Weiterhin rückt zum Ende des 20. Jahrhunderts die Erzeugung von Wasserstoff mehr in den Mittelpunkt des Interesses, nicht zuletzt durch die beginnende Nutzung von Wasserstoff in Brennstoffzellen.

Die energetische Nutzung fester, pastöser oder flüssiger Brennstoffe erfolgt zumeist durch Verbrennung mit nachfolgender Nutzung der bei der Verbrennung frei werdenden, zuvor chemisch gebundenen Wärme.

Daneben gibt es seit langem Ansätze, Vergasungsverfahren zur Erzeugung heizwertreicher Brenngase aus festen, pastösen oder flüssigen Brennstoffen zu etablieren. Der brennbare Teil des Rohgases bei jeder Vergasung besteht zum Großteil aus Wasserstoff und Kohlenmonoxid, geringere Anteile sind Methan und höhere Kohlenwasserstoffe. Jede Art der Vergasung ist daher ein Wasserstofferzeuger.

Wesentlicher Vorteil der Vergasung gegenüber der Verbrennung ist, daß die in der Ausgangssubstanz enthaltenen Schadstoffe in reduzierender Atmosphäre in Bestandteile oder in relativ einfache chemische Verbindungen überführt werden. Die Gasvolumina sind im Vergleich zur Verbrennung deutlich kleiner, so daß eine Gasreinigung bei Vergasung im Vergleich zur Verbrennung bei gleicher Zielstellung einfacher und kostengünstiger erfolgen kann.

Es gibt drei Grundtypen von Vergasungsverfahren:
1. Die Vergasung fester, pastöser oder flüssiger Brennstoffe mit dem Vergasungsmedium Luft ist technisch das einfachste Verfahren und führt zu einer Teiloxidation. Der Heizwert des erzeugten Gases ist niedriger als der des eingesetzten Brennstoffs. Die Vergasungstemperaturen liegen typisch im Bereich zwischen 600 °C und 900 °C. Bei diesen Temperaturen entstehen in erheblichem Umfang Teere. Ein großflächiger Einsatz des Verfahrens kam bislang nicht zustande, da die Entfernung der Teere aus dem Gas für kleine Vergaser technisch bislang nicht hinreichend kontrolliert werden kann.
2. Die Vergasung fester, pastöser oder flüssiger Brennstoffe mit dem Vergasungsmedium Sauerstoff führt, ebenso wie die Luftvergasung, zu einer Teiloxidation mit einer Verringerung des Heizwerts. Die Vergasungstemperaturen liegen typisch bei 1600° C, so daß Teerbildung ausgeschlossen ist. Ein großflächiger Einsatz kam bislang nicht zustande, da die Erzeugung des benötigten Sauerstoffs mit hohen Kosten verbunden ist und betriebswirtschaftliche Kalkulationen zu stark belastet. Die Sauerstoffvergasung führt gegenüber der Luftvergasung zu kleineren Gasmengen, da durch das Vergasungsmedium kein inerter Stickstoffanteil eingetragen wird.
3. Die Vergasung fester, pastöser oder flüssiger Brennstoffe mit dem Vergasungsmedium Wasserdampf führt zu einem Gas, das heizwertreicher ist als der ursprünglich eingesetzte Brennstoff. Dem Vergasungsreaktor muß daher von außen Wärme zugeführt werden. Die Vergasungstemperaturen liegen typisch bei 600 °C bis 900 °C. Dabei ist die Bildung von Teer möglich. Das Potential ist jedoch niedriger als bei Luftvergasung. Ein großflächiger Einsatz kam bislang nicht zustande, da vor allen Dingen die Problematik des Wärmeeintrags in den Reaktor nicht hinreichend gelöst ist. Die Gasmengen der Wasserdampfvergasung liegen zwischen denen der Luft- und der Sauerstoffvergasung. Dies liegt darin begründet, daß bei der Wasserdampfvergasung der Kohlenstoff des Brennstoffs durch den Sauerstoff des Wasserdampfes zu Kohlenmonoxid oder Kohlendioxid oxidiert wird, wodurch zusätzlich Wasserstoff entsteht. Das Wasserstofferzeugungspotential der Wasserdampfvergasung liegt damit erheblich über dem der Luft- oder Sauerstoffvergasung.

Vergasungsverfahren, bei denen die benötigte Reaktionswärme durch Teiloxidation zugeführt wird, werden als autotherm bezeichnet, während solche, bei denen die benötigte Reaktionswärme von außen zugeführt wird, als allotherm bezeichnet werden.

Die allotherme Wasserdampfvergasung von festen, pastösen oder flüssigen Brennstoffen findet zur Sicherstellung gleichmäßiger Reaktionsbedingungen üblicherweise in einer Wirbelschicht statt. Hierbei wird ein Bett aus kleinen Feststoffpartikeln von unten mit Wasserdampf angeströmt. Die Anströmgeschwindigkeit ist so groß, daß die Feststoffpartikel zumindest in der Schwebe gehalten werden. Man spricht von einer stationären Wirbelschicht, wenn die Feststoffpartikel eine fest definierte Oberfläche mit aufsteigenden Gasblasen ausbilden, während bei einer zirkulierenden Wirbelschicht der wesentliche Teil der Feststoffpartikel mit dem Gasstrom aus dem Wirbelschichtreaktor ausgetragen, aus dem Gasstrom abgeschieden und dann über eine Fallstrecke wieder dem unteren Teil des eigentlichen Wirbelschichtreaktors zugeführt wird. Die Feststoffpartikel können inert sein, z.B. aus Quarzsand, Kalkstein, Dolomit, Korund oder ähnlichem; sie können jedoch auch aus der Asche des Brennstoffs bestehen. Die Feststoffpartikel können durch katalytische Eigenschaften die Vergasungsreaktionen beschleunigen.

In der US 4,154,581 ist ein Gaserzeuger mit zwei Reaktionsbereichen beschrieben, der im Aufheizteil ein exothermes Reaktionsumfeld hat, so daß die Wärme direkt bereitgestellt wird. Der Wärmetransport wird dadurch sichergestellt, daß Bettmaterial mit unterschiedlicher Körnung verwendet wird. Ein grobkörniges Material verbleibt im exothermen Bett, während eine feinkörnige Fraktion vom exothermen in den endothermen Bereich und zurück wandert. Die feinkörnige Fraktion übernimmt dabei die Funktion des Wärmetransports.

Der Nachteil dieses Verfahrens besteht darin, daß der Feststofftransport zwischen den Betten mit dem Wärmehaushalt der Betten zur Deckung gebracht werden muß, was bei den hohen Betriebstemperaturen und unterschiedlichen Lastzuständen große Anforderungen an die Regelungs- und Steuerorgane stellt. Weiterhin ist zwischen dem Verbrennungs- und dem Vergasungsbereich keine Trennung aus der Sicht der Brennstoffe vorhanden, so daß mögliche Schadstoffe aus dem Brennstoff sowohl im Vergasungs- als auch im Verbrennungspfad auftreten können, was das System der Gasreinigung verkompliziert.

Aus der EP 0 329 673 ebenso wie aus der US 5,059,404 ist es bekannt, den Wärmeeintrag mit Hilfe von Wärmetauschern zu realisieren, die im Wirbelbett, also in der Reaktionszone, vorgesehen sind. Der Nachteil einer solchen Konzeption besteht darin, daß durch die Anordnung der Wärmetauscher in der Reaktionszone die Abmessung der Reaktionszone bzw. der Wirbelschicht durch die erforderlichen Wärmetauschflächen vorgegeben sind. Darüber hinaus sind die Wärmetauschflächen den korrosiven Einflüssen schädlicher Bestandteile des Brennstoffes direkt ausgesetzt, was bei Oberflächentemperaturen von 600 °C bis über 900 °C extreme Anforderungen an das Material stellt.

Schließlich ist aus der DE 197 36 867 A1 eine Kombination aus autothermen und allothermen Verfahren bekannt. Dabei wird die erforderliche Reaktionswärme über heiße Dampf und Rauchgase aus einer Teilverbrennung des Produktgases zugeführt.

Die Kombination eines auto- und allothermen Verfahrens führt dazu, daß die Gasmenge durch den Stickstoffanteil stark ansteigt, der mit der Luft für die Teilverbrennung eingetragen wird. Die Partialdrücke der Nutzgase sinken somit ab, was die nachfolgende Gasreinigung und Gasnachbehandlung nachteilig beeinflußt.

Eine Wirbelschicht ist eine seit vielen Jahren erprobte und vielfach angewandte Technologie. Anwendungsgebiete sind z.B. die Trocknung und die Verbrennung fester Stoffe oder von Schlämmen. Basis jedes Wirbelschichtverfahrens ist ein Reaktor, in dem ein Feststoffinventar durch Anströmung von unten soweit aufgelockert wird, daß die Einzelpartikel in der Luft zu schwimmen beginnen, das Feststoffinventar wird fluidisiert.

Man unterscheidet zwei Grobtypen: Bildet sich eine feste Oberfläche des fluidisierten Feststoffinventars, spricht man von einer stationären Wirbelschicht. Werden die Teilchen mit dem Gasstrom aus dem Reaktor ausgetragen, spricht man von einer zirkulierenden Wirbelschicht. Jede zirkulierende Wirbelschicht hat als weitere wesentliche Merkmale eine Vorrichtung zur Trennung der ausgetragenen Feststoffpartikel aus dem Gasstrom sowie eine weitere zur Rückführung der abgetrennten Feststoffpartikel in den Reaktor.

Im Laufe der Zeit haben sich für beide Grundtypen eine Vielzahl von Bauformen herausgebildet, die versuchen, die Nachteile der einen zu vermeiden und die Vorzüge der anderen zu nutzen.

Beispielhaft sei hier erwähnt:
- DE 28 36 531:: Ein stationäres Wirbelschichtverfahren, bei dem mittels Einbau einer Trennwand Bereiche unterschiedlicher Fluidisierung ausgebildet werden, so daß sich in einem stationären Bett eine Zirkulation von Bettmaterial einstellt.
- EP 0302 849:: Eine zirkulierende Wirbelschicht, die eine Weiterentwicklung der DE 28 36 531 darstellt, durch ihre Baugröße jedoch eher an eine stationäre als an eine zirkulierende Wirbelschicht erinnert.
- DE 33 20 049:: Ein stationäres Wirbelschichtverfahren, bei dem sich durch unterschiedliche Betthöhen eine Zirkulation von Bettmaterial einstellt.
- WO 90105020:: Eine extern zirkulierende Wirbelschichtfeuerung, bei der im absteigenden Bett Wärmetauschflächen zur Kühlung des umlaufenden Bettmaterials angeordnet sind.

Es ist eine Aufgabe der vorliegenden Erfindung ein Verfahren und eine Vorrichtung zur Gewinnung heizwertreicher Brenngase anzugeben, mit deren Hilfe die obengenannten Probleme zumindest teilweise beseitigt werden können.

Diese Aufgabe wird durch ein erfindungsgemäßes Verfahren mit den Merkmalen des Anspruchs 1 und durch eine erfindungsgemäße Vorrichtung mit den Merkmalen des Anspruchs 10 gelöst.

Vorteilhafterweise befindet sich bei dem erfindungsgemäßen Verfahren und der erfindungsgemäßen Vorrichtung keine Heizeinrichtung im Reaktionsraum. Dadurch werden bisher bestehende Korrosionsprobleme vermieden. Darüber hinaus sind das erfinderische Verfahren und die erfinderische Vorrichtung nicht auf spezielle Heizeinrichtungen beschränkt, sondern gestatten die Verwendung beliebiger Heizeinrichtungen, insbesondere rohrförmiger Wärmetauscher. Vorteilhafterweise gelangen keine Brennstoffpartikel aus der reduzierende in eine oxidierende Zone. Ferner kann die Ausgestaltung des Reaktionsraumes unabhängig von den geometrischen Vorgaben für die Heizung vorgenommen werden, so daß sich die Baugröße der erfindungsgemäßen Vorrichtung optimieren läßt.

In einer bevorzugten Ausführungsform des erfinderischen Verfahrens wird das absteigende erste Bett durch Einspritzung eines Gases aufgelockert oder leicht fluidisiert, wodurch vorteilhafterweise eine unerwünschte Agglomeration der Feststoffpartikel verhindert und der Transport des Bettmaterials unterstützt wird. In einer anderen Ausführungsform wird das absteigende erste Bett indirekt mit Hilfe eines Wärmetauschers, durch den ein Heizmedium strömt, erwärmt. Dabei kann das Heizmedium bei der Wärmeabgabe an das absteigende erste Bett im Wärmetauscher pulsierend strömen. Auf diese Weise wird der Wärmeübergang von Wärmetauscher zum absteigenden ersten Bett verbessert.

Ferner kann die Vergasung unter Druck bzw. unter atmosphärischen Bedingungen erfolgen. Die kohlenstoffhaltigen Stoffe können aus flüssigen, pastösen oder festen Stoffen, insbesondere aus Koks, Erdöl, Biomasse oder Abfallstoffen, bestehen. Vorteilhafterweise gestattet also das erfindungsgemäße Verfahren die Verarbeitung unterschiedlichster kohlenstoffhaltiger Stoffe. In einer weiteren bevorzugten Ausführungsform des erfindungsgemäßen Verfahrens wird Wasserdampf als Vergasungsmittel eingesetzt.

In einer bevorzugten Ausführungsform der erfindungsgemäßen Vorrichtung können der Aufheizbereich und der Reaktionsbereich durch eine unterschiedliche Fluidisierung des Wirbelbettes getrennt sein, wobei die unterschiedliche Fluidisierung eine Zirkulation des Bettmaterials um eine oder mehrere im wesentlichen horizontale Achse bewirkt. Die im wesentlichen horizontalen Achsen können dabei ringförmig geschlossen sein. Diese Ausführungsform der erfindungsgemäßen Vorrichtung zeichnet sich besonders durch eine kompakte Bauweise aus. In einer anderen Ausführungsform der erfindungsgemäßen Vorrichtung sind der Aufheizbereich und der Reaktionsbereich durch eine Wand getrennt. Ferner können der Aufheizbereich und der Reaktionsbereich jeweils in einem eigenen Reaktor ausgebildet sein. Diese beiden Ausführungsformen bieten den Vorteil einer sicheren Trennung des Aufheizbereiches vom Reaktionsbereich durch konstruktive Maßnahmen. Die Einrichtung für die Überführung der erwärmten Feststoffpartikel kann eine Wandöffnung oder eine Rohrleitung sein. Femer kann diese Einrichtung für die Überführung der erwärmten Feststoffpartikel in einem unteren Bereich des Aufheizbereiches vorgesehen sein. In einer bevorzugten Ausgestaltung weist diese Einrichtung einen Düsenboden auf, mit dessen Hilfe eine leichte Fluidisierung der Feststoffpartikel im Aufheizbereich erfolgen kann.

In einer bevorzugten Ausführungsform der erfindungsgemäßen Vorrichtung ist die indirekte Wärmezufuhreinrichtung wenigstens ein von einem Heizmedium durchströmbarer Wärmetauscher, der in oder am Aufheizbereich vorgesehen ist. Die Verwendung von Wärmetauschem als Wärmezufuhreinrichtung vereinfacht die Konstruktion des Reaktors. Darüber hinaus kann der Wärmetauscher wenigstens ein Resonanzrohr aufweisen, in dem das Heizmedium bei der Wärmeabgabe an den Aufheizbereich pulsierend strömt. Vorteilhafterweise wird dadurch der Wärmeübergang vom Wärmetauscher zum Aufheizbereich verbessert. Das Resonanzrohr kann zur Resonanzerzeugung mit einer Brennkammer verbunden sein. Die Erzeugung der erwünschten Resonanz kann auch mit Hilfe eines akustischen Schwingers erfolgen, der getrennt von der Brennkammer angeordnet ist.

In einer anderen Ausführungsform ist die Einrichtung zur Erzeugung des aufsteigenden, fluidisierenden Wirbeischichtbettes ein in einem unteren Bereich des Reaktionsbereiches vorgesehener Düsenboden. Ein solcher Düsenboden bietet den Vorteil, gleichmäßig das Fluidisierungsmedium in den Reaktionsbereich einzudüsen.

Die Einrichtung zur Trennung der bei der Vergasung entstehenden Gase von den Feststoffpartikeln kann ein Zyklon sein. In einer anderen bevorzugten Ausführungsform weist die Einrichtung zur Trennung Einbauten zur Ausbildung einer scharfen Umlenkung der Gasströmung auf, an der sich der Gas- und Feststoffpartikelstrom trennen, wobei sich an die Einbauten ein Kanal zur Gasabfuhr und der Aufheizbereich anschließen. Ferner kann zur Ausbildung eines Feststoffpartikelkreislaufes eine Einrichtung für die Überführung der Feststoffpartikel aus dem Reaktionsbereich in den Aufheizbereich vorgesehen sein. Diese Einrichtung kann eine Wandöffnung oder eine Rohrleitung sein. Bevorzugterweise ist diese Einrichtung in einem oberen Bereich des Reaktionsbereiches vorgesehen.

Der Zufuhrbereich für die kohlenstoffhaltigen Stoffe kann in den Aufheizbereich münden. Außerdem kann eine Zufuhreinrichtung für die kohlenstoffhaltigen Stoffe auch in den Reaktionsbereich münden.

Im folgenden wird die Erfindung anhand von Ausführungsbeispielen unter Bezug auf die Zeichnung näher beschrieben. In dieser zeigen:
- Fig. 1: einen Querschnitt durch eine Ausführungsform der erfindungsgemäßen Vorrichtung, bei der die Einrichtung zur Trennung der Gase von den Feststoffpartikeln Einbauten aufweist, und
- Fig. 2: einen Querschnitt durch eine andere Ausführungsform der erfindungsgemäßen Vorrichtung, bei der die Einrichtung zur Trennung der Gase von den Feststoffpartikeln ein Zyklon ist.

Die in der Fig. 1 gezeigte Ausführungsform der erfindungsgemäßen Vorrichtung umfaßt einen Reaktionsbereich 3, in dem kohlenstoffhaltige Stoffe vergast werden. Die kohlenstoffhaltigen Stoffe befinden sich in einem aufsteigenden, fluidisierten Wirbelschichtbett 2, das mit Hilfe der Einrichtung 4 im Reaktionsbereich 3 erzeugt wird. Diese im unteren Bereich des Reaktionsbereiches 3 vorgesehene Einrichtung 4 kann beispielsweise ein offener oder geschlossener Düsenboden sein, durch den das Fluidisierungsmedium Wasserdampf eingeblasen wird. Der Wasserdampf kann mit Gasen gemischt sein. Der Düsenboden 15 begrenzt den Reaktionsbereich 3, in dem die Wirbelschicht 2 ausgebildet ist. Neben oder unterhalb des Düsenbodens 15 befindet sich ein in Fig. 1 nichtgezeigter Abzug, aus dem z.B. Bettmaterial, Störstoffe aus dem Brennstoff, Asche und nichtreagierte Brennstoffbestandteile abgezogen werden können. In den Abzug kann Dampf eingedüst werden, der zum einen den Abzug erleichtert und zum anderen eine Nachreaktion von Restbestandteilen des Brennstoffs gewährleistet. Die gezeigte Ausführungsform umfaßt ferner einen Aufheizbereich 6, der vom Reaktionsbereich 3 durch eine Vorrichtung 9 getrennt ist. Beim Betrieb des Reaktors wird im Aufheizbereich 6 ein absteigendes Bett 1 aus Feststoffpartikeln ausgebildet. Im unteren Bereich der Aufheizzone 6 kann ein Düsenboden 22 angeordnet sein, durch den Dampf einströmt, der zur Verbesserung des Stofftransports das Bettmaterial der Aufheizzone auflockert oder schwach fluidisiert.

Wie in der Fig. 1 gezeigt, ist im Aufheizbereich 6 eine Einrichtung 8 für die indirekte Wärmezufuhr angeordnet. Diese Wärmezufuhreinrichtung 8 kann beispielsweise ein oder mehrere Wärmetauscher sein. Es ist klar, daß die vorliegende Erfindung nicht auf die in der Fig. 1 gezeigte spezielle Anordnung des Wärmetauschers 12 beschränkt ist, sondern daß andere Anordnungen, beispielsweise an der Wand des Aufheizbereiches 6, ebenfalls denkbar sind. Darüber hinaus kann anstelle des gezeigten rohrförmigen Wärmetauschers 12 ein flächiger Wärmetauscher, der beispielsweise in die Wandung des Aufheizbereiches 6 integriert ist, eingesetzt werden.

Der im Aufheizbereich vorgesehene Wärmetauscher 12 kann teilweise aus Resonanzrohren 13 bestehen, in denen das Heizmedium bei der Wärmeabgabe in den Aufheizbereich 6 pulsierend strömt. Die Resonanzrohre 13 sind zur Erzeugung der Resonanzschwingung mit einer nicht gezeigten Brennkammer oder einem anderen Resonanzerzeuger verbunden. Die Aufheizung des Heizmediums erfolgt direkt durch Verbrennung einer brennbaren Substanz mit sauerstoffhaltigem Gas.

Wie der Fig. 1 zu entnehmen, erfolgt also die Aufheizung der Feststoffpartikel getrennt von der im Reaktionsraum 3 stattfindenden Vergasung. Aufgrund der schwachen Fluidisierung des Aufheizbereiches bildet sich dort ein langsames absteigendes Bett 1, während sich aufgrund der starken Fluidisierung des Reaktionsbereiches 3 dort ein schnelles aufsteigendes Wirbelschichtbett 2 ausbildet. Durch die Anordnung des Wärmetauschers 12 im langsamen absteigenden Bett 1 wird der starke mechanische Abrieb des Wärmetauschers, der bisher im Stand der Technik stattfand, herabgesetzt. Außerdem ist der Wärmetauscher 12 im Aufheizbereich weniger starken Korrosionseinflüssen als im Reaktionsbereich 6 ausgesetzt. Das bedeutet, daß dadurch der Reaktor eine längere Standzeit aufweist.

Der Aufheizbereich 6 ist über eine Einrichtung 7 mit dem Reaktionsbereich 3 verbunden, mit deren Hilfe die im Aufheizbereich 6 erwärmten Feststoffpartikel in den Reaktionsbereich 3 überführt werden. Wie in der Fig. 1 gezeigt, ist diese Einrichtung 7 als Wandöffnung 10 ausgebildet. Diese Einrichtung 7 kann aber auch beispielsweise als Rohrleitung ausgebildet sein. Zur Unterstützung des Transportes der erwärmten Feststoffpartikel aus dem Aufheizbereich 6 in den Reaktionsbereich 3 kann die Einrichtung 7 für die Überführung der erwärmten Feststoffpartikel einen Düsenboden 11 aufweisen. Mit Hilfe dieses Düsenbodens 11 können die Feststoffpartikel aufgelockert oder leicht fluidisiert werden. Als Düsenboden 11 kann der zur Erzeugung der aufsteigenden, fluidisierten Wirbelschicht 2 eingesetzte Düsenboden 15 verwendet werden, wobei beachtet werden muß, daß im Reaktionsbereich 3 eine stärkere Fluidisierung als im Aufheizbereich 6 stattfindet.

Zur Ausbildung eines Feststoffpartikelkreislaufes ist im oberen Bereich des Reaktionsbereiches 3 eine Einrichtung 16 für die Rückführung der Feststoffpartikel aus dem Reaktionsbereich 3 in den Aufheizbereich 6 vorgesehen. Diese Einrichtung 16 kann, wie in Fig. 1 zeigt, eine Wandöffnung 17 sein. Es ist ebenfalls denkbar, diese Einrichtung 16 als Rohrleitung auszubilden. Die Einrichtung 5 zur Trennung der bei der Vergasung entstehenden Gase von den Feststoffpartikeln und zur Abführung dieser Gase sind in der in Fig. 1 gezeigten Ausführungsform Einbauten 18 und 19. Die Einbauten 18 und 19 bewirken eine scharfe Umlenkung der Strömung, denen die Feststoffpartikel nicht folgen können. Gasstrom und Feststoffpartikelstrom trennen sich somit an den Einbauten. Die Gasströmung wird über den Gasweg 20 abgeführt, durch den die Einbauten 18 und 19 getrennt sind. Der Feststoffpartikelstrom regnet in den Aufheizbereich 6, der sich unterhalb der Einbauten 18 und 19 befindet.

Bei der in der Fig. 1 gezeigten Ausführungsform mündet eine Zufuhreinrichtung 21 für die kohlenstoffhaltigen Stoffe in den Aufheizbereich 6. Der Brennstoff kann dabei entweder im Bereich des Bettes 1 eingepreßt oder von oben auf das Bett 1 abgeworfen werden. Darüber hinaus ist es möglich, eine weitere Zufuhreinrichtung vorzusehen, die in den Reaktionsbereich 3 mündet.

Bei der in der Fig. 2 gezeigten Ausführungsform wird das Bettmaterial in einem Zyklon aus dem Gasstrom abgeschieden und über das absteigende Bett 1 wieder dem unteren Bereich des aufsteigenden Bettes 2 zugeführt. Der Gasstrom strömt in diesem Fall über das Rohr 23 tangential in den als Zyklon ausgebildeten Abscheideraum 5 ein.

## Patentansprüche

1. Verfahren zum Gewinnen heizwertreicher Brenngase, bei welchem kohlenstoffhaltige Stoffe in einer Feststoffpartikel enthaltenden Wirbelschicht mit Hilfe eines gasförmigen Vergasungsmittels unter Wärmezufuhr allotherm vergast und die gebildeten Gase von den Feststoffpartikeln getrennt und abgezogen werden, wobei die Feststoffpartikel in einem absteigenden ersten Bett (1) indirekt erwärmt und einem aufsteigenden, fluidisierten zweiten Bett (2) zugeführt werden, in dem die Wirbelschicht gebildet wird und der Hauptteil der Vergasung erfolgt.

2. Verfahren nach Anspruch 1, **dadurch gekennzeichnet, daß** das absteigende erste Bett (1) durch Einspritzung eines Gases aufgelockert wird.

3. Verfahren nach Anspruch 1, **dadurch gekennzeichnet, daß** das absteigende erste Bett (1) leicht fluidisiert wird.

4. Verfahren nach wenigstens einem der vorstehenden Ansprüche, **dadurch gekennzeichnet, daß** das absteigende erste Bett (1) indirekt mit Hilfe eines Wärmetauschers, durch den ein Heizmedium strömt, erwärmt wird.

5. Verfahren nach Anspruch 4, **dadurch gekennzeichnet, daß** das Heizmedium bei der Wärmeabgabe an das absteigende erste Bett (1) pulsierend strömt.

6. Verfahren nach wenigstens einem der vorstehenden Ansprüche, **dadurch gekennzeichnet, daß** die Vergasung unter Druck erfolgt.

7. Verfahren nach wenigstens einem der Ansprüche 1 bis 5, **dadurch gekennzeichnet, daß** die Vergasung unter atmosphärischen Bedingungen erfolgt.

8. Verfahren nach wenigstens einem der vorstehenden Ansprüche, **dadurch gekennzeichnet, daß** die kohlenstoffhaltigen Stoffe aus flüssigen, pastösen oder festen Stoffen, insbesondere aus Koks, Erdöl, Biomasse oder Abfallstoffen, bestehen.

9. Verfahren nach wenigstens einem der vorstehenden Ansprüche, **dadurch gekennzeichnet, daß** das Vergasungsmittel Wasserdampf ist.

10. Vorrichtung zur Durchführung des Verfahrens nach Anspruch 1 mit
- einem Reaktionsbereich (3) für die Vergasung der kohlenstoffhaltigen Stoffe,
- einer Einrichtung (4) zur Erzeugung des aufsteigenden fluidisierten Wirbelschichtbettes (2) im Reaktionsbereich (3)
- einer Einrichtung (5) zur Trennung der bei der Vergasung entstehenden Gase von den Feststoffpartikeln und zur Abführung dieser Gase,
- einem Aufheizbereich (6) für die Aufheizung der Feststoffpartikel im absteigenden Bett (1), wobei der Aufheizbereich (6) vom Reaktionsbereich (3) im wesentlichen getrennt ist,
- einer in einem unteren Bereich des Aufheizbereiches (6) vorgesehenen Einrichtung (7) für die Überführung der erwärmten Feststoffpartikel aus dem Aufheizbereich (6) in den Reaktionsbereich (3), und
- einer indirekten Wärmezufuhreinrichtung (8), die dem Aufheizbereich (6) zugeordnet ist und mit deren Hilfe die für die allotherme Vergasung erforderliche Wärmeenergie zuführbar ist.

11. Vorrichtung nach Anspruch 10, **dadurch gekennzeichnet, daß** der Aufheizbereich (6) und der Reaktionsbereich (3) durch eine unterschiedliche Fluidisierung des Wirbelbettes getrennt sind, wobei die unterschiedliche Fluidisierung eine Zirkulation des Bettmaterials um eine oder mehrere im wesentlichen horizontale Achsen bewirkt.

12. Vorrichtung nach Anspruch 11, **dadurch gekennzeichnet, daß** die im wesentlichen horizontalen Achsen ringförmig geschlossen sind.

13. Vorrichtung nach Anspruch 10, **dadurch gekennzeichnet, daß** der Aufheizbereich (6) und der Reaktionsbereich (3) durch eine Wand (9) getrennt sind.

14. Vorrichtung nach Anspruch 10, **dadurch gekennzeichnet, daß** der Aufheizbereich (6) und der Reaktionsbereich (3) jeweils in einem eigenen Reaktor ausgebildet sind.

15. Vorrichtung nach einem der Ansprüche 13 oder 14, **dadurch gekennzeichnet, daß** die Einrichtung (7) für die Überführung der erwärmten Feststoffpartikel eine Wandöffnung (10) oder eine Rohrleitung ist.

16. Vorrichtung nach wenigstens einem der Ansprüche 10 bis 15, **dadurch gekennzeichnet, daß** die Einrichtung (7) für die Überführung der erwärmten Feststoffpartikel ein Düsenboden (11) zur leichten Fluidisierung der Feststoffpartikel aufweist.

17. Vorrichtung nach wenigstens einem der Ansprüche 10 bis 16, **dadurch gekennzeichnet, daß** die indirekte Wärmezufuhreinrichtung (8) wenigstens ein von einem Heizmedium durchströmbarer Wärmetauscher (12) ist, der im oder am Aufheizbereich (6) vorgesehen ist.

18. Vorrichtung nach Anspruch 17, **dadurch gekennzeichnet, daß** der Wärmetauscher (12) wenigstens ein Resonanzrohr (13) aufweist, in dem das Heizmedium bei der Wärmeabgabe an den Aufheizbereich (6) pulsierend strömt.

19. Vorrichtung nach Anspruch 18, **dadurch gekennzeichnet, daß** das Resonanzrohr (13) zur Resonanzerzeugung mit einer Brennkammer verbunden ist.

20. Vorrichtung nach Anspruch 17, **dadurch gekennzeichnet, daß** zur Resonanzerzeugung ein akustischer Schwinger vorgesehen ist, der getrennt von einer Brennkammer angeordnet ist.

21. Vorrichtung nach wenigstens einem der Ansprüche 10 bis 20, **dadurch gekennzeichnet, daß** die Einrichtung zur Erzeugung des aufsteigenden fluidisierten Wirbelschichtbettes (2) ein in einem unteren Bereich des Reaktionsbereiches (3) vorgesehener Düsenboden (15) ist.

22. Vorrichtung nach wenigstens einem der Ansprüche 10 bis 21, **dadurch gekennzeichnet, daß** die Einrichtung zur Trennung der bei der Vergasung entstehenden Gase von den Feststoffpartikeln in Zyklon ist.

23. Vorrichtung nach wenigstens einem der Ansprüche 10 bis 22, **dadurch gekennzeichnet, daß** die senkrechte Abströmung der im aufsteigenden Bett erzeugten Gase durch Einbauten (18,19) blockiert ist, die eine mehrfache Umlenkung der Gasströmung bedingt und die mehrfache Umlenkung zu einer weitgehenden Abtrennung der Feststoffpartikel aus dem Gasstrom führt.

24. Vorrichtung nach wenigstens einem der Ansprüche 10 bis 23, **dadurch gekennzeichnet, daß** zur Ausbildung eines Feststoffpartikelkreislaufes eine Einrichtung (16) für die Überführung der Feststoffpartikel aus dem Reaktionsbereich (3) in den Aufheizbereich (6) vorgesehen ist.

25. Vorrichtung nach Ansprüche 24, **dadurch gekennzeichnet, daß** die Einrichtung für die Überführung (16) der Feststoffpartikel aus dem Reaktionsbereich (3) in den Aufheizbereich (6) eine Wandöffnung (17) oder eine Rohrleitung ist.

26. Vorrichtung nach wenigstens einem der Ansprüche 24 und 25, **dadurch gekennzeichnet, daß** die Einrichtung (16) für die Überführung der Feststoffpartikel in einem oberen Bereich des Reaktionsbereiches (3) vorgesehen ist.

27. Vorrichtung nach wenigstens einem der Ansprüche 10 bis 21, **dadurch gekennzeichnet, daß** eine Zufuhreinrichtung (21) für die kohlenstoffhaltigen Stoffe in den Aufheizbereich (6) mündet.

28. Vorrichtung nach wenigstens einem der Ansprüche 10 bis 27, **dadurch gekennzeichnet, daß** eine Zufuhreinrichtung für die kohlenstoffhaltigen Stoffe in den Reaktionsbereich (3) mündet.

## Claims

1. A method for obtaining combustion gases of high calorific value, wherein carbonaceous materials are allothermically gasified in a fluidized layer containing solid particles, using a gaseous gasifying agent and by supply of heat, and the gases thus produced are separated from said solid particles and withdrawn, said solid particles being indirectly heated in a first descending bed (1) and supplied to a second ascending fluidized bed (2) in which said fluidized layer is formed and gasification takes place for the greatest part.

2. The method according to claim 1, **characterized in that** said first descending bed (1 ) is loosened by injecting a gas.

3. The method according to claim 1, **characterized in that** said first descending bed (1) is slightly fluidized.

4. The method according to at least one of the preceding claims, **characterized in that** said first descending bed (1) is indirectly heated with the help of a heat exchanger having a heating medium flowing therethrough.

5. The method according to claim 4, **characterized in that** said heating medium flows in pulsating fashion upon heat emission to said first descending bed (1).

6. The method according to at least one of the preceding claims, **characterized in that** said gasification process is carried out under pressure.

7. The method according to at least one of claims 1 to 5, **characterized in that** said gasification process takes place under atmospheric conditions.

8. The method according to at least one of the preceding claims, **characterized in that** said carbonaceous materials consist of liquid, paste-like or solid materials, in particular of coke, crude oil, biomass or waste materials.

9. The method according to at least one of the preceding claims, **characterized in that** said gasifying agent is steam.

10. An apparatus for performing the method according to claim 1, comprising:
- a reaction zone (3) for gasifying said carbonaceous materials,
- a means (4) for producing said ascending fluidized bed (2) in said reaction zone (3),
- a means (5) for separating the gases produced during gasification from said solid particles and for discharging said gases,
- a heating zone (6) for heating said solid particles in said descending bed (1), said heating zone (6) being substantially separated from said reaction zone (3),
- a means (7) provided in a lower portion of said heating zone (6) for transferring the heated solid particles from said heating zone (6) into said reaction zone (3), and
- an indirect heat supply means (8) which is assigned to said heating zone (6) and with the help of which the heat energy needed for allothermic gasification can be supplied.

11. The apparatus according to claim 10, **characterized in that** said heating zone (6) and said reaction zone (3) are separated by different fluidization of said fluidized bed, said different fluidization effecting a circulation of the bed material about one or several substantially horizontal axes.

12. The apparatus according to claim 11, **characterized in that** said substantially horizontal axes are closed in the form of a ring.

13. The apparatus according to claim 10, **characterized in that** said heating zone (6) and said reaction zone (3) are separated by a wall (9).

14. The apparatus according to claim 10, **characterized in that** said heating zone (6) and said reaction zone (3) are each formed in a separate reactor.

15. The apparatus according to any one of claims 13 or 14, **characterized in that** said means (7) for transferring said heated solid particles is a wall opening (10) or a pipe.

16. The apparatus according to at least one of claims 10 to 15, **characterized in that** said means (7) for transferring said heated solid particles comprises a nozzle bottom (11) for slightly fluidizing said solid particles.

17. The apparatus according to at least one of claims 10 to 16, **characterized in that** said indirect heat supply means (8) is at least one heat exchanger (12) through which a heating medium can flow and which is provided in or on said heating zone (6).

18. The apparatus according to claim 17, **characterized in that** said heat exchanger (12) comprises at least one resonant tube (13) in which said heating medium flows in pulsating fashion upon heat emission to said heating zone (6).

19. The apparatus according to claim 18, **characterized in that** said resonant tube (13) is connected to a combustion chamber for generating resonance.

20. The apparatus according to claim 17, **characterized in that** an acoustic resonator is provided for generating resonance, said resonator being separated from a combustion chamber.

21. The apparatus according to at least one of claims 10 to 20, **characterized in that** said means for producing said ascending fluidized bed (2) is a nozzle bottom (15) provided in a lower portion of said reaction zone (3).

22. The apparatus according to at least one of claims 10 to 21, **characterized in that** said means for separating the gases produced during gasification from said solid particles is a cyclone.

23. The apparatus according to at least one of claims 10 to 22, **characterized in that** a vertical outflow of said gases produced in said ascending bed is blocked by baffles (18,19) which effect a multiple deflection of the gas flow, and said multiple deflection results in a substantial separation of said solid particles from said gas flow.

24. The apparatus according to at least one of claims 10 to 23, **characterized in that** for circulating said solid particles a means (16) is provided for transferring said solid particles from said reaction zone (3) into said heating zone (6).

25. The apparatus according to claim 24, **characterized in that** said means (16) for transferring said solid particles from said reaction zone (3) into said heating zone (6) is a wall opening (17) or a pipe.

26. The apparatus according to at least one of claims 24 and 25, **characterized in that** said means (16) for transferring said solid particles is provided in an upper portion of said reaction zone (3).

27. The apparatus according to at least one of claims 10 to 21, **characterized in that** a feed means (21) for said carbonaceous materials terminates in said heating zone (6).

28. The apparatus according to at least one of claims 10 to 27, **characterized in that** a feed means for said carbonaceous materials terminates in said reaction zone (3).

## Revendications

1. Procédé pour produire des gaz combustibles à pouvoir calorifique élevé, selon lequel des substances contenant du carbone sont gazéifiées en mode allothermique dans une couche fluidisée contenant des particules solides, à l'aide d'un agent de gazéification gazeux et avec une amenée de chaleur, et les gaz formés sont séparés et extraits des particules solides, les particules solides étant chauffées indirectement dans un premier lit descendant (1) et étant amenées dans un second lit fluidisé montant (2) dans lequel la couche fluidisée est formée et la majeure partie de la gazéification a lieu.

2. Procédé selon la revendication 1, **caractérisé en ce que** le premier lit descendant (1) est aéré grâce à l'injection d'un gaz.

3. Procédé selon la revendication 1, **caractérisé en ce que** le premier lit descendant (1) est légèrement fluidisé.

4. Procédé selon l'une au moins des revendications précédentes, **caractérisé en ce que** le premier lit descendant (1) est chauffé indirectement à l'aide d'un échangeur de chaleur qui est traversé par un agent caloporteur.

5. Procédé selon la revendication 4, **caractérisé en ce que** l'agent caloporteur s'écoule de manière pulsée lors de la transmission de chaleur au premier lit descendant (1).

6. Procédé selon l'une au moins des revendications précédentes, **caractérisé en ce que** la gazéification a lieu sous pression.

7. Procédé selon l'une au moins des revendications 1 à 5, **caractérisé en ce que** la gazéification a lieu dans des conditions atmosphériques.

8. Procédé selon l'une au moins des revendications précédentes, **caractérisé en ce que** les substances contenant du carbone se composent de substances fluides, pâteuses ou solides, en particulier de coke, de pétrole, de biomasse ou de déchets.

9. Procédé selon l'une au moins des revendications précédentes, **caractérisé en ce que** l'agent de gazéification est constitué par de la vapeur d'eau.

10. Dispositif pour mettre en oeuvre le procédé selon la revendication 1, comprenant
- une zone de réaction (3) pour la gazéification des substances contenant du carbone,
- un dispositif (4) pour produire le lit fluidisé montant (2) dans la zone de réaction (3),
- un dispositif (5) pour séparer les gaz produits lors de la gazéification des particules solides et pour évacuer ces gaz,
- une zone de chauffage (6) pour chauffer les particules solides dans le lit descendant (1), cette zone de chauffage (6) étant séparée globalement de la zone de réaction (3),
- un dispositif (7) qui est prévu dans une région inférieure de la zone de chauffage (6) pour transférer les particules solides chauffées de la zone de chauffage (6) vers la zone de réaction (3), et
- un dispositif d'amenée de chaleur indirect (8) qui est associé à la zone de chauffage (6) et grâce auquel l'énergie thermique nécessaire à la gazéification allothermique peut être amenée.

11. Dispositif selon la revendication 10, **caractérisé en ce que** la zone de chauffage (6) et la zone de réaction (3) sont séparées grâce à une fluidisation différente du lit fluidisé, cette fluidisation différente provoquant une circulation de la matière du lit autour d'un ou plusieurs axes sensiblement horizontaux.

12. Dispositif selon la revendication 11, **caractérisé en ce que** les axes sensiblement horizontaux sont fermés suivant une forme annulaire.

13. Dispositif selon la revendication 10, **caractérisé en ce que** la zone de chauffage (6) et la zone de réaction (3) sont séparées par une paroi (9).

14. Dispositif selon la revendication 10, **caractérisé en ce que** la zone de chauffage (6) et la zone de réaction (3) sont formées chacune dans un réacteur individuel.

15. Dispositif selon la revendication 13 ou 14, **caractérisé en ce que** le dispositif (7) pour transférer les particules solides chauffées est constitué par une ouverture de paroi (10) ou une canalisation.

16. Dispositif selon l'une au moins des revendications 10 à 15, **caractérisé en ce que** le dispositif (7) pour le transfert des particules solides chauffées comporte un fond à injecteurs (11) pour fluidiser légèrement les particules solides.

17. Dispositif selon l'une au moins des revendications 10 à 16, **caractérisé en ce que** le dispositif d'amenée de chaleur indirect (8) est constitué par au moins un échangeur de chaleur (12) apte à être traversé par un agent caloporteur et prévu dans ou sur la zone de chauffage (6).

18. Dispositif selon la revendication 17, **caractérisé en ce que** l'échangeur de chaleur (12) comporte au moins un tube résonant (13) dans lequel l'agent caloporteur s'écoule de manière pulsée lors de la transmission de chaleur à la zone de chauffage (6).

19. Dispositif selon la revendication 18, **caractérisé en ce que** le tube résonant (13) est relié, pour produire la résonance, à une chambre de combustion.

20. Dispositif selon la revendication 17, **caractérisé en ce que** pour la production de la résonance, il est prévu un oscillateur acoustique qui est disposé séparément de la chambre de combustion.

21. Dispositif selon l'une au moins des revendications 10 à 20, **caractérisé en ce que** le dispositif pour produire le lit fluidisé montant (2) est constitué par un fond à injecteurs (15) qui est prévu dans une région inférieure de la zone de réaction (3).

22. Dispositif selon l'une au moins des revendications 10 à 21, **caractérisé en ce que** le dispositif pour séparer les gaz formés lors de la gazéification et les particules solides est constitué par un cyclone.

23. Dispositif selon l'une au moins des revendications 10 à 22, **caractérisé en ce que** l'écoulement vertical des gaz produits dans le lit montant est bloqué par des éléments encastrés (18, 19) qui provoquent à plusieurs reprises la déviation de l'écoulement de gaz, laquelle déviation entraîne une séparation importante des particules solides de l'écoulement de gaz.

24. Dispositif selon l'une au moins des revendications 10 à 23, **caractérisé en ce qu'**il est prévu pour former un circuit de particules solides un dispositif (16) pour transférer les particules solides de la zone de réaction (3) vers la zone de chauffage (6).

25. Dispositif selon la revendication 24, **caractérisé en ce que** le dispositif pour le transfert (16) des particules solides de la zone de réaction (3) vers la zone de chauffage (6) est constitué par une ouverture de paroi (17) ou une canalisation.

26. Dispositif selon l'une au moins des revendications 24 et 25, **caractérisé en ce que** le dispositif (16) pour le transfert des particules solides est prévu dans la région supérieure de la zone de réaction (3).

27. Dispositif selon l'une au moins des revendications 10 à 21, **caractérisé en ce qu'**un dispositif d'amenée (21) pour les substances contenant du carbone débouche dans la zone de chauffage (6).

28. Dispositif selon l'une au moins des revendications 10 à 27, **caractérisé en ce qu'**un dispositif d'amenée pour les substances contenant du carbone débouche dans la zone de réaction (3).
